# EUROPÄISCHE PATENTSCHRIFT

(11) **EP 0 248 189 B1**
(45) Veröffentlichungstag und Bekanntmachung des Hinweises auf die Patenterteilung: **23.05.1990**
(21) Anmeldenummer: 87105818.6
(22) Anmeldetag: 21.04.1987
(51) Int. Cl.: E21C 27/02, E02F 5/04, E02D 17/13

(54) **Vorrichtung zum Herstellen eines Schlitzes**
Device for making a slit
Dispositif pour le creusement d'une saignée

(30) Priorität: 31.05.1986 DE 3618386
(43) Veröffentlichungstag der Anmeldung: 09.12.1987
(73) Patentinhaber: Gesellschaft für Strahlen- und Umweltforschung mbH (GSF), D-85764 Oberschleissheim (DE)
(72) Erfinder: Kolditz, Helmut, D-3340 Wolfenbüttel (DE); Dürr, Klaus, D-3387 Vienenburg (DE)
(74) Vertreter: Gottlob, Peter, Dipl.-Ing.

(56) Entgegenhaltungen:
- CA-A- 1 064 059
- DE-A- 2 003 737
- DE-A- 2 261 206
- DE-A- 3 239 342
- DE-B- 1 008 681
- DE-B- 1 013 226
- DE-C- 497 219
- FR-A- 1 224 143
- FR-A- 2 521 191
- US-A- 3 305 271

## Beschreibung

Die Erfindung betrifft eine Vorrichtung zum Herstellen eines Schlitzes mittels eines Bohr- und/oder Fräswerkzeuges, welches motorisch angetrieben und entlang der vorgesehenen Bahn des Schlitzes bewegt wird. Insbesondere betrifft die Erfindung eine Vorrichtung zum Herstellen eines Schlitzes in Gestein, wobei der Schlitz bei der Herstellung von Tages- insbesondere Gefrier- oder auch Blindschächten und bei bergmännischer Auffahrung von untertägigen Strecken an der Peripherie derselben meist bogenförmig herzustellen ist und der Schlitz hierbei als Druckübertragungssperre dient, um die Ausbreitung von Sprengerschütterungen in das umgebende Gebirge zu verhindern.

Erschütterungsübertragungen in das umgebende Gebirge führen derzeit insbesondere bei dem Teufen von Gefrierschächten zu Beschädigungen an Gefrierrohren. Bei der Auffahrung von Blindschächten sowie Strecken und Tunneln mit Bohr-und Sprengarbeit wird das Gestein am Umfang derselben so stark zerrüttet, daß durch unbeabsichtigte Mehrausbrüche und Gesteinsnachfall erhebliche Behinderungen und wirtschaftliche Nachteile bei der Sicherung des Gebirges auftreten können.

Nach dem heutigen Stand der Technik ist die Herstellung von Schlitzen, z. B. in einem Schacht, nur mit Hilfe einer Kettenschrämmaschine mit Schrämarm möglich. Entwickelt wurden solche Machinen aus den bewährten Steinschrämmaschinen für einen Schacht mit ca. 10 m Durchmesser. Sie ist an einer Schienenführung zwangsgeführt. Wegen der umlaufenden Schrämkette muß jedoch das Schrämschwert eine Mindestbreite haben und kann deshalb z. B. zum Schneiden kleinerer Kreisbögen nicht eingesetzt werden. Diese Säge ist deshalb nicht für den Einsatz in Streckenvortrieben zum Schneiden von Umfangsschlitzen mit unterschiedlichen Bogenradien an Firste und Stößen geeignet. Ein weiterer Nachteil besteht darin, daß das Sägeblatt durch seine flache und verhältnismäßig breite Bauweise dazu neigt, in tangentialer Richtung zu schneiden und auszuweichen, wodurch bei der Zwangsführung auf einem Bogen eine gewisse Neigung zum Verklemmen gegeben ist (Firmenprospekt über "Steinschrämmaschinen" der Firma Maschinenfabrik Korfmann Typ ST 50S).

Eine weitere Möglichkeit zur Herstellung von Schlitzen im Gestein bietet eine von der BGR (Bundesanstalt für Geowissenschaften und Rohstoffe) in Hannover entwickelte Kettenschlitzsäge Typ SB 1200/1300, die jedoch nur in der Lage ist, gerade Schlitze herzustellen. Die Schneidekette wird hierbei an zwei Führungsrohren in vorab hergestellten Bohrungen umlaufend geführt. Sie ist deshalb für das Sägen horizontaler oder geneigter bis vertikaler Bogenschlitze nicht einzusetzen (Schlußbericht zum Forschungsvorhaben KWA 5103 0 der BGR, Ref. 2.11-Felsmechanik und Baugeologie, Archiv- Nr. 97 997).

Weitere Machinen zur Herstellung von geraden Schlitzen, insbesondere für das Unterschneiden von Kohle und anderem Gestein sind von Fa. Eickhoff, Bochum (bis ca. 1975) sowie Fa. Joy, Machinery Company, Pittsburg/USA bekannt. Wegen ihrer Zwangsführung an Panzerförderern bzw. an Fahrladern sind sie für die geschilderten Zwecke nicht einsetzbar. (Sonderabdruck aus der "Montan-Zeitung" Nr. 12, Dez. 1951 und 2. Joy Manufacturing Company, Pittsburg, Bulletin No. C 74, M-40 706).

Weitere Geräte zur Schlitzherstellung für das Unterschneiden von Kohle sind bekannt (DE-C 3 236 994 sowie DE-C 2 246 233). Auch diese Geräte werden an Zugmitteln gezogen und sind nicht für das Herstellen der eingangs genannten Schlitzen in Schächten, Strecken usw. geeignet.

Ein weiteres Verfahren zum Schlitzbohren ist bekannt durch das Patent DE-C 3 040 057. Hierbei erfolgt das Herstellen der Schlitze durch Bohren einer Vielzahl nebeneinander angeordneter Bohrlöcher, je nach Ausdehnung des Schlitzes. Die zwischen den Bohrlöchern anstehenden Rippen sind sehr störend beim Einbringen von Ausbaumaterial. Es ist ein Verfahren, welches für die geschilderte Problematik nicht geeignet und außerdem sehr unwirtschaftlich ist.

Aus der US-A 3 305 271 ist weiterhin eine Vorrichtung zum Herstellen eines Schlitzes mittels eines Bohr- und/oder Fräswerkzeuges bekannt, welches motorisch angetrieben und entlang der vorgesehenen Bahn des Schlitzes bewegt werden kann. Die Vorrichtung kann aber nur so betrieben werden, daß der Bohrkopf immer horizontal ausgerichtet ist.

In der FR-A 1 224 143 ist eine einfache Schrämmstange ohne Senk- oder Vortriebseinrichtung beschrieben, welche schräg zur Gebirgsoberfläche betrieben wird.

Die der Erfindung zugrundeliegende Aufgabe besteht darin, die Vorrichtung nach DE-C 3 040 057 derart auszubauen, daß mit ihr auch Bogenschlitze z.B. in Gestein als Fräsehilfe ausgeführt werden können oder daß sie bei der Natursteingewinnung einsetzbar ist.

Die Lösung ist in den kennzeichnenden Merkmalen des Anspruches 1 beschrieben.

Die übrigen Ansprüche Stellen vorteilhafte Weiterbildungen der Erfindung dar.

Der mittels der erfindungsgemäßen Vorrichtung gebirgsschonend durch Fräsen hergestellte Schlitz bringt insbesondere den Vorteil einer glatten Gebirgsoberfläche, an der die Gebirgssicherung (Ausbau) in Form von Mauerwerk, Stahlbögen mit Verzug o.a. dicht an das Gebirge eingebracht werden kann. Durch die Vermeidung von unbeabsichtigtem Mehrausbruch kann auf das Einbringen von teurem Hinterfüllmaterial (Spritzbeton o.a.) verzichtet werden. Bei der Gewinnung von Naturstein in Form von kantigen, insbesondere gerundeten Blöcken ist die Schlitzvorrichtung zur Herstellung bogenförmiger Schlitze sehr geeignet, da das rotierende und über die ganze Länge mit Schneidbzw. Fräsenwerkzeugen bestückte Hohlgestänge auch auf sehr kleinen Radien geführt werden kann.

Die erfindungsgemäße Vorrichtung zum Herstellen von Schlitzen, z. B. Bogenschlitzen im Gestein besteht demnach aus einem mit Schneid- bzw. Fräswerkzeugen und einer Transportwendel bestückten Hohlgestänge, welches durch ein Antriebsaggregat in Rotationsbewegung und durch eine Senk- bzw. Vorschubeinrichtung in das Gestein eingestoßen wird. Mittels einer Führungseinrichtung wird das Gestänge wahlweise parallel zu dieser oder um diese auf einer beliebigen Bahn bewegt und fräst somit den gewünschten Schlitz aus. Die Herstellung von Bogenschlitzen ist somit problemlos möglich. Das gelöste Bohr bzw. Schrämgut wird mechanisch oder mittels eines Spülmediums durch eine Spülvorrichtung entfernt. Es können senkrechte bis horizontale Schlitze hergestellt werden.

Die Erfindung wird im folgenden anhand eines Ausführungsbeispiels mittels der Fig. 1 und 2 näher erläutert.

Die gemäß Figur 1 dargestellte Vorrichtung besteht aus einem Trägerkörper 1 in Form eines Hohlgestänges mit außenliegender Transportwendel 2, die auf dem Wendelfuß und der Wendelaußenseite mit Schneid bzw. Fräswerkzeugen 3 vollständig oder zumindest im vorderen Bereich (wie dargestellt) und auf der konischen Stirnseite 19 bestückt ist. Der Trägerkörper 1 kann hierzu aus zwei (oder mehreren) Teilen 13, 14 hergestellt sein, die biegefest an der Nahtstelle 11 miteinander verschraubt sind.

Mit Hilfe des Antriebes 4 und einer Senk- oder Vorschubeinrichtung 5 wird die Bohr- und Frässpindel 1 - 2 über die Antriebswelle 15 bzw. das Gestänge 20 z. B. an der Schacht- bzw. Streckenperipherie 17 (s. Figur 2) in das Gebirge 16 eingestochen. Dabei wird das Bohrklein über die Wendel 2 ausgetragen und bei senkrecht nach unten gerichteter Vorschubrichtung am Bohrlochmund abgesaugt.

Das Hohlgestänge 1 für die Schlitzherstellung wird auf dem Schacht- oder Streckenumfang 17 mit der Führungseinrichtung 6, 6, bewegt, wobei sich das Schneid- bzw. Fräsgestänge 1 - 3 mit einer an die Härte des Gesteins angepaßten Drehzahl und mit entsprechendem Andruck dreht. Eine Kühlung der Schneidbzw. Fräswerkzeuge 3 erfolgt mittels Flüssigkeits- oder Luftspülung über einen Spülkopf 7 an der Antriebswelle 15 und Leitungen 12 durch das Hohlgestänge mit nach außen gerichteten, im Abstand zueinander angeordneten Austrittsdüsen 8. Das in den Ringspalt 18 ausgeworfene Fräsgut wird mechanisch oder durch eine nachgeführte Absaugeinrichtung 9 (s. Figur 2) entfernt. In besonderen Fällen kann das Schrämgut jedoch auch durch das Hohlgestänge über die Düsen 8, Leitung 12 und Spülkopf 7 abgesaugt werden-

Die Vorrichtung hat den Vorteil, daß das Hohlgestänge 1 in rotierender Weise durch die Führungseinrichtung 6, 6, bogenförmig, z. B. auf dem Schacht- bzw. Streckenumfang bewegt werden kann, wobei im Gebirge 16 der Ringspalt 18 hergestellt wird- Durch die Rotationsbewegung des Schneid- bzw. Fräsarmes ist ein Verklemmen beim Bogenschneiden nicht möglich. Das gelöste Schrämgut wird mechanisch oder durch eine Saugvorrichtung aus dem Ringspalt 18 entfernt, so daß damit beim Sprengen des inneren Schacht- oder Streckenkörpers eine direkte Druckwellenübertragung auf den außenliegenden Gebirgsmantel 16 nicht mehr erfolgen kann.

Die Vorrichtung ist weiterhin durch die Fähigkeit, enge Bogenschlitze zu fräsen, vorteilhaft geeignet, Natursteine nicht nur als geradkantige Blöcke, sondern auch als zylinderförmige Blöcke herzustellen.

## Patentansprüche

1. Vorrichtung zum Herstellen eines Schlitzes mittels eines Bohr- und/oder Fräswerkzeuges, welches motorisch angetrieben und entlang der vorgesehenen Bahn des Schlitzes bewegt wird, mit
a) einem vorzugsweise zylindrisch ausgeführten, rotationsfähigen Trägerkörper (1) für,
b) eine Transportwendel (2), sowie die Bohr-und/oder Fräswerkzeuge (3),
c) einem Senk- oder Vorschub (5) für den Trägerkörper (1) und
d) einer Führung (6, 6e) des Senk- oder Vorschubs (5) einschließlich des Trägerkörpers (1) entlang der Bahn, dadurch gekennzeichnet, daß
e) die Transportwendel (2) sowie die Bohr-und/oder Fräswerkzeuge (3) auf der Oberfläche des Trägerkörpers (1) derart angeordnet sind, daß die Bohr- und/oder Fräswerkzeuge (3) eine Fortsetzung der Transportwendel (2) bilden oder auch die Transportwendel (2) vollständig besetzen,
f) der Trägerkörper (1) aus einem Hohlgestänge besteht und
g) im Trägerkörper (1) Leitungen (8, 12) verlegt sind, über die Kühlflüssigkeit an die Bohr-und/oder Fräswerkzeuge (3) heranführbar oder Bohrgut absaugbar ist.

2. Vorrichtung nach Anspruch 1, dadurch gekennzeichnet, daß
h) der Trägerkörper (1) biegesteif aus Einzelteilen (13, 14) zusammensetzbar ist.

3. Vorrichtung nach Anspruch 1 und 2, dadurch gekennzeichnet, daß
i) die Führung (6, 6') als Schienenführung oder dreh-, schwenk- und teleskopierbar ausgebildet ist.

## Claims

1. Device for making a slit, utilising a drilling and/or milling tool which is motor-driven and is moved along the intended path of the slit, comprising
a) a rotatable supporting body (1), which is preferably cylindrical in shape, for supporting
b) a helical displacement means (2) and the drilling and/or milling tools (3);
c) a lowering or advancing means (5) for the supporting body (1); and
d) a guide means (6, 6') for guiding the lowering or advancing means (5), together with the supporting body (1), along the path; characterised in that
e) the helical displacement means (2) and the drilling and/or milling tools (3) are disposed on the surface of the supporting body (1) in such a manner that the drilling and/or milling tools (3) form a continuation of the helical displacement means (2) or even fully occupy the helical displacement means (2);
f) the supporting body (1) is formed from a hollow drill pipe; and
g) conduits (8, 12) are provided in the supporting body (1), via which condutis cooling fluid can be supplied to the drilling and/or milling tools (3) or drill chips can be removed by suction.

2. Device according to claim 1, characterised in that
h) the supporting body (1) can be assembled from individual component parts (13, 14) so as to be resistant to bending.

3. Device according to claims 1 and 2, characterised in that
i) the guide means (6, 66) is in the form of a railtype guide means or is adapted to be rotatable, pivotable and telescopable.

## Revendications

1. Dispositif pour le creusement d'une saignée au moyen d'un outil de perçage ou de fraisage, qui est entraîné par un moteur et qui est déplacé le long de la trajectoire prévue de la saignée, avec:
a) un corps support (1) pouvant tourner, réalisé de préférence, cylindriquement,
b) une vis de transport (2) ainsi que les outils de perçage et/ou de fraisage (3),
c) une descente ou avance (5) du corps support (1) et,
d) un guidage (6, 6') de la descente ou de l'avance (5) ainsi que du corps support (1) le long du tracé, caractérisé en ce que:
e) la vis de transport (2) ainsi que les outils de perçage ou de fraisage (3) sont disposés à la surface du corps de transport (1) de telle façon que les outils de fraisage et/ou de perçage (3) constituent un prolongement de la vis de transport (2) ou sont totalement inclus dans la vis de transport (2),
f) le corps support (1) est constitué d'une tige creuse g) dans le corps support (1) sont intégrés des conduites (8, 12) grâce auxquelles on peut injecter un liquide de refroidissement pour les outils de perçage et/ou de fraisage (3) ou on peut aspirer le produit résultant du perçage.

2. Dispositif selon la revendication 1, caractérisé en ce que
h) le corps support (1) peut être composé de plusieurs pièces constitutives (13, 14) résistantes à la flexion.

3. Dispositif selon les revendications 1 et 2, caractérisé en ce que
i) le guidage (6, 6') est exécuté en rail ou peut tourner, pivoter et être télescopique.
